# FASCICULE DE BREVET EUROPEEN

(11) **EP 0 905 820 B1**
(45) Date de publication et mention de la délivrance du brevet: **22.03.2006**
(21) Numéro de dépôt: 98810789.2
(22) Date de dépôt: 18.08.1998
(51) Int. Cl.: H01R 13/53

(54) **Installation électrique destinée à travailler dans un environnement présentant un risque d'explosion**
Installationsgerät zur Verwendung in einer Umgebung mit einem Explosionsrisiko
Electrical installation for use in an environment presenting a risk of explosion

(30) Priorité: 25.09.1997 CH 226597
(43) Date de publication de la demande: 31.03.1999
(73) Titulaire: PARKER LUCIFER SA, 1227 Carouge (Genève) (CH)
(72) Inventeur: Prina, Raphael, 1258 Perly-Genève (CH)
(74) Mandataire: Bugnion Genève

(56) Documents cités:
- GB-A- 2 152 302
- US-A- 3 659 250
- US-A- 4 166 664
- US-A- 4 192 572

## Description

La présente invention concerne une installation électrique destinée à travailler dans un environnement présentant un risque d'explosion provoqué par un arc électrique, comprenant au moins un élément électrique ou électronique inerte enfichable pour sa liaison galvanique au reste de l'installation, cet élément inerte présentant un corps cylindrique ou prismatique et étant muni d'organes de connexion enfichables dans des organes de connexion de l'installation.

Une telle installation est connue du document US-3,659,250.

Dans l'industrie chimique, on utilise des installations électriques comportant essentiellement des électrovannes pour la commande de circuit de fluide et des capteurs pour la saisie de différents paramètres. Dans les installations modernes, les bobines des électrovannes sont enfichables de manière à pouvoir être changées rapidement en cas de claquage. Il en est de même des capteurs. Ces installations travaillent souvent dans un environnement présentant des risques élevés d'explosions provoquables par un arc électrique, aussi faible soit-il. De manière à isoler l'installation électrique de l'environnement gazeux explosif, l'installation est confinée dans une armoire remplie d'un gaz inerte, par exemple de l'air, maintenu à une pression supérieure à la pression atmosphérique de l'environnement. Lorsqu'il faut remplacer une bobine ou un capteur, il est nécessaire d'ouvrir l'armoire et de couper l'alimentation électrique de l'installation, ce qui a lieu généralement automatiquement par l'ouverture de l'armoire, pour pouvoir enlever l'élément à remplacer et en mettre un nouveau sans qu'il se forme d'arc électrique entre les organes de connexion, l'isolation de l'installation par rapport à l'environnement n'étant plus assurée. L'interruption de l'alimentation électrique signifie toutefois l'arrêt du processus chimique en cours. Or, un tel arrêt peut représenter, en termes de production, une perte de plusieurs dizaines de milliers de francs par minute.

La présente invention a pour but de permettre le remplacement d'un composant inerte enfichable, telle qu'une bobine ou un capteur, sans qu'il soit nécessaire d'interrompre l'alimentation électrique de l'installation.

A cet effet, l'installation électrique selon la revendication 1 est proposée.

Ledit logement est formé, par exemple, dans un bloc isolant muni d'une garniture d'étanchéité assurant une communication étanche entre l'intérieur de l'installation et ledit logement.

Dans une réalisation pratique, le bloc isolant porte les organes de connexion restant sous tension.

Le logement communiquant avec l'intérieur de l'installation est rempli de gaz inerte pressurisé qui s'écoule par le jeu IP 40 entre la paroi du logement et le corps de l'élément enfichable. Ce corps ne quitte le logement qu'après disparition de l'arc électrique qui se forme entre les organes de connexion.

Le dessin annexé illustre, par un exemple, le principe de la connexion selon l'invention.

L'unique figure du dessin est une vue partielle et en coupe axiale à travers les moyens de connexion reliant une partie de l'installation à un élément inerte enfichable.

Le dessin montre l'extrémité d'un boîtier 1 en matière isolante constituant, dans le cas particulier, l'un des composants d'une batterie d'électrovalves, cet élément étant muni de passages transversaux reliés aux passages d'un composant voisin de manière étanche, l'étanchéité étant assurée par des garnitures d'étanchéité telles que la garniture 2. Le boîtier 1 présente une ouverture dans laquelle est emboîté un bloc 3 en matière isolante muni d'une garniture d'étanchéité 4 assurant l'étanchéité du plan de joint frontal entre le bloc 3 et le boîtier 1. La partie du bloc 3 pénétrant à l'intérieur du boîtier 1 porte des organes de connexion 5, dans le cas particulier des contacts à pinces, maintenus par un porte-contacts 6 fixé au bloc 3 par une vis 7. Les organes de connexion 5 sont reliés aux composants contenus dans le boîtier 1.

Le bloc 3 présente des passages 8 et 9 pour les cosses 10 et 11 d'un composant inerte enfichable 12, par exemple une bobine d'électrovalve, présentant une forme extérieure cylindrique sur au moins une partie de sa hauteur du côté des cosses 10 et 11. Le corps 3 présente, dans le prolongement des passages 8 et 9, un logement cylindrique 13 de section sensiblement égale à la section du corps de l'élément enfichable 12, de telle sorte que le jeu e entre la paroi cylindrique du logement 13 et l'élément enfichable 12 correspond à la norme IP 40, c'est-à-dire est inférieur à 1 mm.

Dans le dessin
- a =: longueur maximale de l'arc électrique entre les organes de connexion
- d1 =: pénétration des cosses 10 et 11 dans les contacts 5
- d2=: profondeur du logement 13 ou profondeur d'engagement de l'élément 12 dans le corps
- b=: longueur résiduelle de cet engagement après cessation de l'arc électrique.

Les grandeurs ci-dessus satisfont les conditions suivantes : $d 2 ( d 1 + a )$ $d 2 = ( d 1 + a ) + b .$

Cela signifie que l'élément enfichable 12 ne sort pas du logement 13 avant la disparition de l'arc électrique entre les organes de connexion. Inversement, l'élément enfichable 12 est engagé dans le logement 13 avant qu'un arc électrique puisse de produire.

Le corps 3 est de préférence en plastique moulé, par exemple du PA 6.6 chargé de 30 % de fibre de verre.

L'électronique sous tension se trouve à l'intérieur du boîtier 1 et, par exemple, un bus, un microprocesseur, etc.

Dans le boîtier 1 est introduit en continu de l'air sous pression de telle sorte que la pression à l'intérieur du boîtier 1 est constamment supérieure à la pression environnante.

L'espace 13 communiquant avec l'intérieur du boîtier 1, il contient également de l'air pressurisé isolant les organes de connexion de l'extérieur. L'air s'échappe lentement par le jeu entre le logement et l'élément enfichable.

Après l'enlèvement de l'élément enfichable 12, l'air sous pression contenu dans l'installation s'échappe par les passages 8 et 9 dont la section est suffisamment faible pour créer une perte de charge importante. Cette perte de charge pourrait être augmentée par un étranglement.

## Revendications

1. Installation électrique destinée à travailler dans un environnement présentant un risque d'explosion provoqué par un arc électrique, comprenant au moins un élément électrique ou électronique inerte (12) enfichable pour sa liaison galvanique au reste de l'installation, cet élément inerte présentant un corps cylindrique ou prismatique et étant muni d'organes de connexion (10, 11) enfichables dans des organes de connexion (5) de l'installation situés dans un logement cylindrique (13), respectivement prismatique dans lequel est engagé le corps de l'élément inerte enfichable (12), la section dudit logement correspondant à la section du corps de l'élément inerte enfichable avec un jeu correspondant à la norme IP 40 et en ce que la profondeur (d2) du logement est supérieure à la longueur (d1) de l'engagement mutuel des organes de connexion augmentée de la longueur maximale de l'arc électrique (a) se formant entre ces organes lors de leur séparation.
**caractérisée en ce qu'**à l'exception de l'élément inerte enfichable, elle est contenue dans un boîtier (1) rempli d'un gaz inerte maintenu à une pression supérieure à la pression atmosphérique environnante, que les organes de connexion sous tension (5) sont situés au fond d'un logement cylindrique (13), respectivement prismatique communiquant avec l'intérieur du boîtier (1).

2. Installation selon la revendication 1, **caractérisée en ce que** ledit logement (13) est formé dans un bloc isolant (3) muni d'une garniture d'étanchéité (4) assurant une liaison étanche entre le bloc et le boîtier (1).

3. Installation selon la revendication 2, **caractérisée en ce que** ledit bloc isolant (3) porte les organes de connexion sous tension (5).

## Patentansprüche

1. Elektrisches Installationsgerät zur Verwendung in einer Umgebung mit einem Explosionsrisiko, hervorgerufen durch einen elektrischen Funken, mit wenigstens einem inerten elektrischen oder elektronischen Bauteil (12), das zwecks seiner galvanischen Verbindung mit der restlichen Installation einsteckbar ist, wobei dieses inerte Bauteil einen zylindrischen oder prismatischen Körper aufweist und mit Verbindungsteilen (10, 11) versehen ist, welche in steckbare Verbindungselemente (5) der Installation einsteckbar sind, die sich in einem zylindrischen (13) bzw. prismatischen Hohlraum befinden, in welchen der Körper des inerten steckbaren Bauteils (12) eingeführt ist, und wobei der Querschnitt des genannten Hohlraums dem Querschnitt des Körpers des inerten steckbaren Bauteils mit einem Spiel gemäss der Norm IP 40 entspricht und die Tiefe (d2) des Hohlraums grösser ist als die Länge (d1) des gegenseitigen Eingriffs der Verbindungsteile, vergrössert um die Höchstlänge (a) des elektrischen Lichtbogens, der sich bei der Trennung der Verbindungsteile ausbildet, **dadurch gekennzeichnet, dass** das Installationsgerät, mit Ausnahme des inerten steckbaren Bauteils, in einem Gehäuse (1) untergebracht ist, welches mit einem Intertgas gefüllt ist, das unter einem Druck über dem umgebenden atmosphärischen Druck gehalten wird, und dass die unter Spannung stehenden Verbindungsteile (5) am Boden eines zylindrischen (13) bzw. prismatischen Hohlraums angeordnet sind, der mit dem Inneren des Gehäuses (1) in Verbindung steht.

2. Installationsgerät nach Anspruch 1, **dadurch gekennzeichnet, dass** der genannte Hohlraum (13) in einen isolierenden Block (3) eingearbeitet ist, der mit einer Dichtungspackung (4) ausgestattet ist, welche eine dichte Verbindung zwischen dem Block und dem Gehäuse (1) sicherstellt.

3. Installationsgerät nach Anspruch 1, **dadurch gekennzeichnet, dass** am genannte Isolierblock (3) die unter Spannung stehenden Verbindungsteile angebracht sind.

## Claims

1. Electrical installation for use in an environment presenting a danger of explosions provoked by an electric arc, comprising at least one inert electric or electronic element (12) to be plugged into the remainder of the installation for its galvanic connection, said inert element having a cylindrical or prismatic body and being equipped with connection means (10, 11) pluggable into connection parts (5) of the installation provided in a cylindrical (13) or prismatic housing in which the body of the inert pluggable element (12) is introduced, the section of said housing corresponding to the section of the body of the inert pluggable element with a play corresponding to standard IP 40, the depth (d2) of the housing being greater than the length (d1) of the mutual engagement of the connection parts increased by the maximal length of the electric arc (a) which will be formed between these elements on their separation, **characterised in that** the installation, the inert pluggable element excepted, is confined in a cabinet (1) filled with an inert gas that is maintained under a pressure over the environmental atmospheric pressure, that the connection parts under tension (5) are situated at the bottom of a cylindrical (13) or prismatic housing which communicated with the interior of said cabinet (1)

2. Installation according to claim 1, **characterised in that** said housing (13) is formed in a block of insulating material (3) equipped with a tightness gasket (4) assuring a tight connection between the block and the cabinet (1).

3. Installation according to claim 2, **characterised in that** said insulating block (3) supports the connection parts (5) under tension.
